# EUROPÄISCHE PATENTSCHRIFT

(11) **EP 3 571 030 B1**
(45) Veröffentlichungstag und Bekanntmachung des Hinweises auf die Patenterteilung: **10.03.2021**
(21) Anmeldenummer: 18700670.5
(22) Anmeldetag: 16.01.2018
(51) Int. Cl.: B26D 7/18

(54) **FÜHRUNGSHÜLSE FÜR EINE WERKZEUGMASCHINE ZUM AUTOMATISIERTEN SETZEN VON AUSBRECHKRALLEN**
GUIDE SLEEVE
DOUILLE DE GUIDAGE

(30) Priorität: 18.01.2017 DE 102017100874
(43) Veröffentlichungstag der Anmeldung: 27.11.2019
(73) Patentinhaber: BOXPLAN GmbH & Co.KG, 78256 Steisslingen (DE)
(72) Erfinder: JAKOB, Tobias, 78315 Radolfzell (DE)
(74) Vertreter: Wagner, Sigrid
(86) Internationale Anmeldenummer: PCT/EP2018/050923
(87) Internationale Veröffentlichungsnummer: WO 2018/134167

(56) Entgegenhaltungen:
- WO-A1-2017/194659
- DE-U1-202010 006 740

## Beschreibung

### Technisches Gebiet

Die Erfindung betrifft eine Führungshülse nach dem Oberbegriff des Anspruchs 1.

### Stand der Technik

Ein Setzwerkzeug in Form einer Führungshülse für eine Werkzeugmaschine zum automatisierten Setzen von Ausbrechkrallen mit einends einem Aufnahmeschlitz und andernends einem Vollmaterialsockel ist bekannt aus der Schrift DE 20 2010 006740 U1.

### Aufgabe der Erfindung

Die Aufgabe der vorliegenden Erfindung ist es, die Nachteile aus dem Stand der Technik zu überwinden. Insbesondere soll eine Führungshülse bereitgestellt werden, die die automatisierte Herstellung von Ausbrechwerkzeugen ermöglicht, wobei nicht nur die bereits maschinell oder automatisiert eingesetzten Ausbrechstifte zeitsparend eingebracht werden sollen, sondern auch die Ausbrechkrallen, welche bisher manuell eingebracht werden.

### Lösung der Aufgabe

Zur Lösung der Aufgabe führen die Merkmale nach dem Anspruch 1.

Vorteilhafte Ausgestaltungen sind in den Unteransprüchen beschrieben.

Die Führungshülse weist einends einen Aufnahmeschlitz und andernends einen Vollmaterialsockel auf, wobei zwischen dem Aufnahmeschlitz und dem Vollmaterialsockel ein Werkzeugmaschinenanschlag angeordnet ist. Der Aufnahmeschlitz ist dabei als ein Langloch ausgebildet. Dies hat den Vorteil, dass aufgenommene Ausbrechkrallen in einer definierten Position in der Führungshülse gehalten werden können, bevor sie maschinell beispielsweise durch einen Stössel in das herzustellende Ausbrechwerkzeug getrieben werden können. Ein Verrutschen der Ausbrechkralle in dem Aufnahmeschlitz vor dem Einsetzen in das Ausbrechwerkzeug wird erfolgreich verhindert.

Der Aufnahmeschlitz umfasst einen Ausbrechkrallenanschlag. Dies hat den Vorteil, dass die aufgenommene Ausbrechkralle in einer definierten Position gehalten wird, bevor sie maschinell durch einen Stössel in das Ausbrechwerkzeug eingesetzt wird. Es soll verhindert werden, dass die Ausbrechkralle zu tief in die Führungshülse rutscht.

Der Aufnahmeschlitz weist eine umlaufende Fase in einem Frontaustrittsbereich der Führungshülse auf. Die umlaufende Fase ist dabei mit einem Winkel von bevorzugt 25 bis 35° und noch bevorzugter mit einem Winkel von 30° zu einer längs verlaufenden Mittelachse geneigt. Vorteilhaft ist hierbei, dass die Ausbrechkralle beim Laden der Führungshülse durch die Fase in einen definierten Bereich des Aufnahmeschlitzes geführt wird.

Der Aufnahmeschlitz durchbricht an seiner längsten Erstreckung jeweils eine Aussenwand der Führungshülse. Dies ist nicht zwingend erforderlich. Die längste Erstreckung beschreibt die beiden am weitesten voneinander entfernten Punkte eines Langlochs. Vorteilhaft hierbei ist ebenfalls, dass eine durchbrochene Aussenwand eine möglichst hohe Flexibilität beim Laden der Ausbrechkralle gewährleistet.

Rechtwinklig zu dem Aufnahmeschlitz ist ein Entlastungsschlitz vorhanden. Der Entlastungsschlitz und der Aufnahmeschlitz bilden dabei ein Pluszeichen. Diese Anordnung gewährleistet eine definierte Flexibilität der Gesamtanordnung. Weiterhin durchbricht die Aussenwand der Führungshülse.

Die Führungshülse weist eine Innenbohrung bis zum Vollmaterialsockel auf. In der Innenbohrung kann beispielsweise ein Stössel vorgesehen sein, welcher dem Austreiben der geladenen Ausbrechkralle dient.

Zwischen dem Werkzeugmaschinenanschlag und dem Vollmaterialsockel sind zwei Durchgangsbohrungen vorhanden, wobei die beiden Durchgangsbohrungen orthogonal zueinander in unterschiedlichen Ebenen angeordnet sind. Ausserdem weist der Vollmaterialsockel orthogonal zueinander angeordnete Sockelschlitze auf, wobei der erste Sockelschlitz bis zur ersten Durchgangsbohrung verläuft und der zweite Sockelschlitz zu der zweiten Durchgangsbohrung verläuft. Die beiden Sockelschlitze weisen in einem Endaustrittsbereich eine Sockelfase auf.

### Figurenbeschreibung

Weitere Vorteile, Merkmale und Einzelheiten der Erfindung ergeben sich aus der nachfolgenden Beschreibung bevorzugter Ausführungsbeispiele sowie anhand der Zeichnungen; diese zeigen in:
Figur 1 eine Seitenansicht einer erfindungsgemässen Führungshülse;
Figur 2 eine um 90° gedrehte Schnittansicht durch die Führungshülse in Figur 1 entlang der Linie II - II;
Figur 3 eine Draufsicht auf die Führungshülse in Figur 1.

### Ausführungsbeispiel

In Figur 1 ist eine Führungshülse 1 für eine Werkzeugmaschine zum automatisierten Setzen von nicht näher gezeigten Ausbrechkrallen dargestellt, wobei einends der Führungshülse 1 ein Aufnahmeschlitz 2 und andernends ein Vollmaterialsockel 4 vorhanden ist.

Der Aufnahmeschlitz 2 ist als ein Langloch ausgebildet und weist in einem Frontaustrittsbereich 7 der Führungshülse 1 eine umlaufende Fase 6 auf. Die umlaufende Fase ist dabei mit einem Winkel von bevorzugt 25 bis 35° und noch bevorzugter mit einem Winkel von 30° zu einer längs verlaufenden Mittelachse M geneigt. Der Aufnahmeschlitz 2 durchbricht an seiner längsten Erstreckung jeweils eine Aussenwand 16 der Führungshülse 1.

Rechtwinklig zu dem Aufnahmeschlitz 2 ist ein Entlastungsschlitz 8 vorhanden. Der Entlastungsschlitz 8 durchbricht ebenfalls die Aussenwand 16 der Führungshülse 1.

Der Aufnahmeschlitz 2 umfasst einen Ausbrechkrallenanschlag 5. Damit soll verhindert werden, dass die in der Führungshülse geladene Ausbrechkralle zu tief in die Führungshülse rutscht.

Zwischen dem Aufnahmeschlitz 2 und dem Vollmaterialsockel 4 ist ein Werkzeugmaschinenanschlag 3 angeordnet.

Die Führungshülse 1 weist eine Innenbohrung 9 bis zum Vollmaterialsockel 4 auf. In der Innenbohrung 9 kann beispielsweise ein nicht näher gezeigter Stössel vorgesehen sein, welcher dem Austreiben der geladenen Ausbrechkralle dient.

Zwischen dem Werkzeugmaschinenanschlag 3 und dem Vollmaterialsockel 4 sind zwei Durchgangsbohrungen 10 und 11 vorhanden, wobei die beiden Durchgangsbohrungen 10 und 11 orthogonal zueinander in unterschiedlichen Ebenen angeordnet sind.

Der Vollmaterialsockel 4 weist ebenfalls orthogonal zueinander angeordnete Sockelschlitze 12 und 13 auf. Der erste Sockelschlitz 12 verläuft bis zur ersten Durchgangsbohrung 10 und der zweite Sockelschlitz 13 verläuft zu der zweiten Durchgangsbohrung 11. Die beiden Sockelschlitze 12 und 13 weisen in einem Endaustrittsbereich 14 eine Sockelfase 15 aufweisen. Die Sockelfase 15 weist bevorzugt einen Winkel von 35 bis 55° und noch bevorzugter einen Winkel von 45° zu der Mittelachse M auf.

Obwohl nur ein bevorzugtes Ausführungsbeispiel der Erfindung beschrieben und dargestellt wurde, ist es offensichtlich, dass der Fachmann zahlreiche Modifikationen hinzufügen kann, ohne Wesen und Umfang der Erfindung zu verlassen.

**Bezugszeichenliste**

| | | | | | |
|---|---|---|---|---|---|
| 1 | Führungshülse | 34 | | | |
| 2 | Aufnahmeschlitz | 35 | | | |
| 3 | Werkzeugmaschinenanschlag | 36 | | | |
| 4 | Vollmaterialsockel | 37 | | | |
| 5 | Ausbrechkrallenanschlag | 38 | | | |
| 6 | Fase | 39 | | | |
| 7 | Frontaustrittsbereich | 40 | | | |
| 8 | Entlastungsschlitz | 41 | | | |
| 9 | Innenbohrung | 42 | | | |
| 10 | Durchgangsbohrung | 43 | | | |
| 11 | Durchgangsbohrung | 44 | | | |
| 12 | Sockelschlitz | 45 | | | |
| 13 | Sockelschlitz | 46 | | | |
| 14 | Endaustrittsbereich | 47 | | | |
| 15 | Sockelfase | 48 | | | |
| 16 | Aussenwand | 49 | | | |
| 17 | | 50 | | | |
| 18 | | 51 | | | |
| 19 | | 52 | | M | Mittelachse |
| 20 | | 53 | | | |
| 21 | | 54 | | | |
| 22 | | 55 | | | |
| 23 | | 56 | | | |
| 24 | | 57 | | | |
| 25 | | 58 | | | |
| 26 | | 59 | | | |
| 27 | | 60 | | | |
| 28 | | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Führungshülse für eine Werkzeugmaschine zum automatisierten Setzen von Ausbrechkrallen, wobei einends ein Aufnahmeschlitz (2) und andernends ein Vollmaterialsockel (4) vorhanden ist und wobei zwischen dem Aufnahmeschlitz (2) und dem Vollmaterialsockel (4) ein Werkzeugmaschinenanschlag (3) angeordnet ist,
**dadurch gekennzeichnet,**
**dass** der Aufnahmeschlitz (2) ein Langloch ist.

2. Führungshülse nach Anspruch 1, **dadurch gekennzeichnet, dass** der Aufnahmeschlitz (2) einen Ausbrechkrallenanschlag (5) umfasst.

3. Führungshülse nach Anspruch 1 oder 2, **dadurch gekennzeichnet, dass** der Aufnahmeschlitz (2) eine umlaufende Fase (6) in einem Frontaustrittsbereich (7) der Führungshülse (1) aufweist.

4. Führungshülse nach einem der vorigen Ansprüche, **dadurch gekennzeichnet, dass** der Aufnahmeschlitz (2) an seiner längsten Erstreckung jeweils eine Aussenwand (16) der Führungshülse (1) durchbricht.

5. Führungshülse nach einem der vorigen Ansprüche, **dadurch gekennzeichnet, dass** rechtwinklig zu dem Aufnahmeschlitz (2) ein Entlastungsschlitz (8) vorhanden ist.

6. Führungshülse nach Anspruch 5, **dadurch gekennzeichnet, dass** der Entlastungsschlitz (8) die Aussenwand (16) der Führungshülse (1) durchbricht.

7. Führungshülse nach einem der vorigen Ansprüche, **dadurch gekennzeichnet, dass** die Führungshülse (1) eine Innenbohrung (9) bis zum Vollmaterialsockel (4) aufweist.

8. Führungshülse nach einem der vorigen Ansprüche, **dadurch gekennzeichnet, dass** zwei Durchgangsbohrungen (10, 11) zwischen dem Werkzeugmaschinenanschlag (3) und dem Vollmaterialsockel (4) vorhanden sind, wobei die beiden Durchgangsbohrungen (10, 11) orthogonal zueinander in unterschiedlichen Ebenen angeordnet sind.

9. Führungshülse nach einem der vorigen Ansprüche, **dadurch gekennzeichnet, dass** der Vollmaterialsockel (4) orthogonal zueinander angeordnete Sockelschlitze (12, 13) aufweist.

10. Führungshülse nach Anspruch 9, **dadurch gekennzeichnet, dass** der erste Sockelschlitz (12) bis zur ersten Durchgangsbohrung (10) verläuft und der zweite Sockelschlitz (13) zu der zweiten Durchgangsbohrung (11) verläuft.

11. Führungshülse nach Anspruch 9 oder 10, **dadurch gekennzeichnet, dass** die beiden Sockelschlitze (12, 13) in einem Endaustrittsbereich (14) eine Sockelfase (15) aufweisen.

## Claims

1. Guide sleeve for a machine tool for the automated placing of breakout claws, wherein a receiving slot (2) is present at one end and a solid material base (4) is present at the other end, and wherein a machine tool abutment (3) is arranged between the receiving slot (2) and the solid material base (4),
**characterised in**
**that** the receiving slot (2) is an elongated hole.

2. Guide sleeve according to claim 1, **characterised in that** the receiving slot (2) comprises a breakout claw abutment (5).

3. Guide sleeve according to claim 1 or 2, **characterised in that** the receiving slot (2) has a circumferential chamfer (6) in a front exit area (7) of the guide sleeve (1).

4. Guide sleeve according to any of the preceding claims, **characterised in that** the receiving slot (2) at its longest extension breaks through in each case one outer wall (16) of the guide sleeve (1).

5. Guide sleeve according to any of the preceding claims, **characterised in that** a relief slot (8) is present at right angles to the receiving slot (2).

6. Guide sleeve according to claim 5, **characterised in that** the relief slot (8) breaks through the outer wall (16) of the guide sleeve (1).

7. Guide sleeve according to any of the preceding claims, **characterised in that** the guide sleeve (1) has an inner bore (9) as far as the solid material base (4).

8. Guide sleeve according to any of the preceding claims, **characterised in that** two through bores (10, 11) are present between the machine tool abutment (3) and the solid material base (4), wherein the two through bores (10, 11) are arranged orthogonally to one another on different planes.

9. Guide sleeve according to any of the preceding claims, **characterised in that** the solid material base (4) has base slots (12, 13) arranged orthogonally to one another.

10. Guide sleeve according to claim 9, **characterised in that** the first base slot (12) runs as far as the first through bore (10) and the second base slot (13) runs to the second through bore (11).

11. Guide sleeve according to claim 9 or 10, **characterised in that** the two base slots (12, 13) have a base chamfer (15) in an end exit area (14).

## Revendications

1. Douille de guidage pour une machine-outil pour le réglage automatisé de griffes d'enlèvement, dans laquelle une fente de réception (2) est prévue à une extrémité et un socle en matériau massif (4) est prévu à l'autre extrémité et dans laquelle une butée de machine-outil (3) est disposée entre la fente de réception (2) et le socle en matériau massif (4),
**caractérisée en ce**
**que** la fente de réception (2) est un trou oblong.

2. Douille de guidage selon la revendication 1, **caractérisée en ce que** la fente de réception (2) comprend une butée à griffes d'enlèvement (5).

3. Douille de guidage selon la revendication 1 ou 2, **caractérisée en ce que** la fente de réception (2) présente un chanfrein circonférentiel (6) dans une zone de sortie avant (7) de la douille de guidage (1).

4. Douille de guidage selon l'une quelconque des revendications précédentes, **caractérisée en ce que** la fente de réception (2) traverse respectivement une paroi extérieure (16) de la douille de guidage (1) à son extension la plus longue.

5. Douille de guidage selon l'une quelconque des revendications précédentes, **caractérisée en ce qu'**une fente de décharge (8) est prévue à angle droit par rapport à la fente de réception (2).

6. Douille de guidage selon la revendication 5, **caractérisée en ce que** la fente de décharge (8) traverse la paroi extérieure (16) de la douille de guidage (1).

7. Douille de guidage selon l'une quelconque des revendications précédentes, **caractérisée en ce que** la douille de guidage (1) présente un alésage intérieur (9) jusqu'au socle en matériau massif (4).

8. Douille de guidage selon l'une quelconque des revendications précédentes, **caractérisée en ce que** deux alésages traversants (10, 11) sont présents entre la butée de machine-outil (3) et le socle en matériau massif (4), dans laquelle les deux alésages traversants (10, 11) sont disposés orthogonalement l'un à l'autre dans des plans différents.

9. Douille de guidage selon l'une quelconque des revendications précédentes, **caractérisée en ce que** le socle en matériau massif (4) présente des fentes de socle (12, 13) disposées orthogonalement les unes aux autres.

10. Douille de guidage selon la revendication 9, **caractérisée en ce que** la première fente de socle (12) s'étend jusqu'au premier alésage traversant (10) et la seconde fente de socle (13) s'étend vers le second alésage traversant (11).

11. Douille de guidage selon la revendication 9 ou 10, **caractérisée en ce que** les deux fentes de socle (12, 13) présentent un chanfrein de socle (15) dans une zone de sortie d'extrémité (14).
